# EUROPÄISCHE PATENTSCHRIFT

(11) **EP 1 920 103 B1**
(45) Veröffentlichungstag und Bekanntmachung des Hinweises auf die Patenterteilung: **31.10.2018**
(21) Anmeldenummer: 06763871.8
(22) Anmeldetag: 26.06.2006
(51) Int. Cl.: D06F 58/28

(54) **VERFAHREN UND VORRICHTUNG ZUM TROCKNEN EINES TEXTILSTÜCKS**
METHOD AND APPARATUS FOR DRYING A PIECE OF TEXTILE
PROCEDE ET DISPOSITIF SERVANT A SECHER UNE PIECE DE TISSU

(30) Priorität: 29.07.2005 DE 102005035653
(43) Veröffentlichungstag der Anmeldung: 14.05.2008
(73) Patentinhaber: BSH Hausgeräte GmbH, 81739 München (DE)
(72) Erfinder: Volkers, Henrik, 38124 Braunschweig (DE)
(86) Internationale Anmeldenummer: PCT/EP2006/063529
(87) Internationale Veröffentlichungsnummer: WO 2007/012529

(56) Entgegenhaltungen:
- EP-A- 1 321 562
- US-A- 3 621 202
- US-A- 4 713 894

## Beschreibung

Die Erfindung betrifft ein Verfahren zum Trocknen eines Textilstücks mit einer semipermeablen Membran, wobei das Textilstück von einem Luftstrom zur Abführung von Feuchte beaufschlagt wird, wobei ein Partialdruck von Wasserdampf in dem Luftstrom durch entsprechende oszillierende Beheizung des Luftstroms oder durch oszillierendes Auskondensieren von Feuchte aus dem Luftstrom variiert wird und der das Textilstück beaufschlagende Luftstrom einen oszillierenden Partialdruck an Wasserdampf aufweist, und eine Vorrichtung zur Durchführung dieses Verfahrens zum Trocknen eines Textilstücks.

Aus dem US-Patent 4,713 894 gehen ein solches Verfahren und eine solche Vorrichtung hervor.

Ein Verfahren zum Trocknen eines Textilstücks und und eine Vorrichtung zur Durchführung dieses Verfahrens gehen hervor aus der EP 1 321 562 A2. Demgemäß sind ein Verfahren und eine Vorrichtung abgestimmt auf ein Problem, wonach ein Textilstück aus Baumwolle beim Trocknen in einen üblichen Wäschetrockner zum Einlaufen neigt, wenn es bei vergleichsweise hoher Temperatur getrocknet wird. Dementsprechend ist gem. der EP1 321 562 A2 vorgesehen, dass dieser Vorgang des Trocknens bei einer gegenüber einer Anfangstemperatur reduzierten Temperatur erfolgt, wenn die mit einem entsprechenden Sensor zu bestimmende Feuchtigkeit des zu trocknenden Textilstücks eine vorgegebene Stelle unterschreitet. Die maßgeblichen thermodynamischen Gesetzmäßigkeiten bedingen, dass eine Reduzierung der Temperatur in einem Wasserdampf enthaltenen Luftstrom eine Reduzierung eines Partialdrucks von Wasserdampf in diesem Luftstrom impliziert, wobei die EP 1 321 562 A2 keine diesbezügliche Feststellung oder Lehre enthält.

Hinweise zum Aufbau und zum Betrieb einer Vorrichtung zum Trocknen eines Textilstücks, wie sie in einem herkömmlichen Wäschetrockner verkörpert ist, geht hervor aus der EP 1 321 562 A2 und der EP 1 321 563 A2. Die Offenbarung dieser Schriften ist dementsprechend der vorliegenden Offenbarung in vollem Umfang zuzurechnen.

Ein automatischer Wäschetrockner geht hervor aus dem US-Patent 4,763,425. Bei diesem Wäschetrockner erfolgt eine Regelung der Temperatur, bei der feuchtes Wäschegut getrocknet wird, in Abhängigkeit von der Textilart des Wäschegutes und dem gewünschten Trocknungsgrad des Wäschegutes. Die Steuerung dieser Temperatur erfolgt durch Ein- und Ausschalten eines elektrischen Heizelementes, wobei die Temperatur für die Dauer des Trocknungsprozesses mit einer geringen, insbesondere plus oder minus 5 Grad Fahrenheit (3 Kelvin) betragenden, Abweichung konstant gehalten wird.

Weiter ist ein automatischer Wäschetrockner aus dem US-Patent 4,713,894 bekannt. Bei einem solchen Wäschetrockner wird ein zu trocknendes Textilstück von einem Luftstrom zur Abführung von Feuchte beaufschlagt, wobei mittels Ein- und Ausschalten einer Heizeinrichtung ein im das Textilstück beaufschlagenden Luftstrom oszillierender Partialdruck erzeugt wird. Der Wäschetrockner nach US 4,713,894 variiert dazu die Temperatur des Luftstroms zwischen 96,11 °C und 101,67 °C (Differenz 5,56 Kelvin).

Geschichtet aufgebautes Textilmaterial, welches mit einer so genannten Funktionsmembran ausgerüstet ist, wobei es sich dabei um eine semipermeable Membran handelt, welche zwar für Wasserdampf, nicht jedoch für flüssiges Wasser durchlässig ist, wird in großem Umfang für Sport-, Regen- und Winterbekleidung verwendet, da dieses Material besonders günstige Gebrauchseigenschaften besitzt. Solche Funktionsmembranen werden unter den Markennamen GoreTEX und Sympatex vermarktet. Solches Material ist grundsätzlich ohne spezifische Vorkehrungen zum Schutz der Funktionsmembran zu waschen oder zu reinigen, allerdings ergibt sich beim Trocknen eines feuchten Textilstücks dieser Art in einem herkömmlichen Wäschetrockner ein Problem: Dadurch, dass flüssiges Wasser eine solche Funktionsmembran nicht durchdringen kann, ist es nicht möglich, ein solches Textilstück in einem herkömmlichen Trocknungsprozess gleichmäßig zu trocknen. Feuchte, die durch die Funktionsmembran von dem zur Trocknung eingesetzten Luftstrom abgeschirmt ist, kann nicht als Feuchte zu dem Luftstrom gelangen, sondern muss verdampft werden, damit sie durch die Funktionsmembran hindurch und zu dem Luftstrom gelangen kann. Der herkömmliche Trocknungsprozess funktioniert somit nur eingeschränkt und bei deutlich erhöhtem Zeitaufwand an einem eines Funktionsmembran aufweisenden Textilstück. Dementsprechend geht die nachfolgend zu beschreibende Erfindung aus von der Aufgabe, ein gattungsgemäßes Verfahren und eine gattungsgemäße Vorrichtung anzugeben, mit denen das vorstehend beschriebene Problem umgangen und eine schnelle und schonende Trocknung eines eine semipermeable Membran aufweisenden Textilstücks erreicht werden kann.

Zur Lösung dieser Aufgabe angegeben wird ein Verfahren zum Trocknen eines Textilstücks mit einer semipermeablen Membran, wobei das Textilstück von einem Luftstrom zur Abführung von Feuchte beaufschlagt wird, wobei ein Partialdruck von Wasserdampf in dem Luftstrom durch entsprechende oszillierende Beheizung des Luftstroms oder durch oszillierendes Auskondensieren von Feuchte aus dem Luftstrom variiert wird und der das Textilstück beaufschlagende Luftstrom einen oszillierenden Partialdruck an Wasserdampf aufweist, und über der Membran ein Partialdruckgefälle, welches ausreicht, um Wasserdampf durch die Membran zu treiben, erzeugt wird.

Zur Lösung dieser Aufgabe angegeben wird ebenfalls eine Vorrichtung zur Durchführung dieses Verfahrens zum Trocknen eines Textilstücks mit einer semipermeablen Membran, umfassend
a) einen Behandlungsraum zum Aufnehmen des Textilstücks;
b) Mittel zur Erzeugung eines Luftstroms zum Abführen von Feuchte aus dem Textilstück, wobei der Luftstrom durch entsprechende oszillierende Beheizung des Luftstroms oder durch oszillierendes Auskondensieren von Feuchte aus dem Luftstrom einen variablen Partialdruck von Wasserdampf aufweist;
c) eine Steuereinrichtung, welche zum Erzeugen eines in dem Luftstrom oszillierenden Partialdrucks von Wasserdampf und zum Erzeugen eines über der Membran einstellenden Partialdruckgefälles, welches ausreicht, um Wasserdampf durch die Membran zu treiben, eingerichtet ist..

Die Erfindung geht aus von der Erkenntnis, dass es neben der Schaffung einer angepassten Temperatur und angepasster Strömungsbedingungen zur Trocknung eines Textilstücks mit einer semipermeablen Membran notwendig ist, auf die Erzeugung eines möglichst hohen Gefälles des Partialdrucks an Wasserdampf über der semipermeablen Membran zu achten, damit die von der semipermeablen Membran abgeschirmte Feuchtigkeit in dem Textilstück verdampft und durch die Membran hindurch getrieben wird. Die Erfindung geht weiter aus von der Erkenntnis, dass ein solches Partialdruckgefälle nicht bei einem Fließgleichgewicht, wie es sich im Rahmen eines herkömmlichen Trocknungsprozesses stets einstellt, erreichbar ist. Dementsprechend sieht die Erfindung vor, den Partialdruck von Wasserdampf in dem das Textilstück umströmenden Luftstrom gezielt zu variieren. Dies erfolgt, indem der Partialdruck während des Trocknungsprozesses oszilliert, dass heißt relativ schnell im Vergleich zur Dauer des Prozesses insgesamt, variiert wird. Bei hohem Partialdruck und entsprechend hoher Temperatur wird die Feuchtigkeit in dem Textilstück aufgeheizt, damit sie verdampft und so zum Durchtritt durch die semipermeable Membran vorbereitet wird. Bei niedrigem Partialdruck in dem Luftstrom und gegebenenfalls entsprechend niedriger Temperatur wird die verdampfte Feuchte durch die Membran getrieben. Die Erfindung ermöglicht demnach eine vergleichsweise schnelle Trocknung eines Textilstücks mit einer semipermeablen Membran bei mäßiger Temperaturbelastung.

Die nachfolgend zu beschreibenden bevorzugten Ausgestaltungen betreffen das erfindungsgemäße Verfahren und die erfindungsgemäße Vorrichtung gleichermaßen.

Vorzugsweise wird der oszillierende Partialdruck durch eine oszillierende Temperatur im Luftstrom bewirkt; in der entsprechenden Vorrichtung ist dazu insbesondere eine Heizeinrichtung für den Luftstrom vorgesehen, welche für eine entsprechende oszillierende, insbesondere zyklisch ein- und ausschaltende, Beheizung des Luftstroms eingerichtet ist.

Eine dabei besonders bevorzugte Ausgestaltung erfordert, dass die Heizung, insbesondere durch eine entsprechend eingerichtete Steuereinrichtung, abwechselnd eingeschaltet und ausgeschaltet wird, wobei jede Periode eines Ausschaltens zwischen 100 und 200 s, insbesondere zwischen 120 und 180 s, dauert. Dabei ist insbesondere vorgesehen, dass zum Trocknen eines einzelnen Textilstücks mit einer semipermeablen Membran jede Periode des Ausschaltens etwa 180 s dauert. Es kommt vor allem darauf an, durch das abwechselnde Ein- und Ausschalten der Heizung eine deutliche Schwankung des Partialdrucks von Wasser in dem Luftstrom zu bewirken, um an der semipermeablen Membran die gewünschte Störung des Fließgleichgewichtes zu erreichen.

Eine in Bezug auf die im Luftstrom einzustellende variable Temperatur bevorzugte Ausgestaltung erfordert, dass die Temperatur mit einer Amplitude von zumindest 10 Kelvin, insbesondere etwa 20 Kelvin, oszilliert. Damit ist die gewünschte Störung des Fließgleichgewichtes an einer semipermeablen Membran gut und zweckmäßig zu erreichen. Es ist denkbar und vorteilhaft, das Verfahren über eine entsprechend eingerichtete und gegebenenfalls mit entsprechender, an sich bekannter Sensorik ausgestattete Steuereinrichtung zu regeln. Es wird bemerkt, dass auch der Stand der Technik bereits oszillierend betriebene Heizeinrichtungen und oszillierende Temperaturen kennt; allerdings sind solche Oszillationen apparativ, insbesondere durch strenge Auflagen hinsichtlich des für ein vermarktungsfähiges Produkt zulässigen Aufwandes bedingt. Diese Oszillationen sind von einem funktionellen Standpunkt aus grundsätzlich unvorteilhaft, da sie den Eintrag von Energie in den Trocknungsprozess verzögern und damit den Trocknungsprozess verlängern, und werden im Sinne des Standes der Technik immer so gering wie nur möglich gehalten. Dieses Paradigma ist erfindungsgemäß überwunden worden, um für Textilien mit Funktionsmembranen einen zweckmäßigen und schnellen Trocknungsprozess zu schaffen.

Bevorzugt ist es auch, dass das Textilstück in dem Luftstrom bewegt wird, beispielsweise durch eine rotierende Trommel, in welche das Textilstück eingebracht ist. Auf diese Weise wird eine besonders gleichmäßige und damit schnelle und schonende Trocknung des Textilstücks erreicht.

Bevorzugt ist es weiterhin, den Luftstrom in einem Kreislauf zu führen, zu welchem Zweck die Vorrichtung als Wäschetrockner des Kondensationstyps ausgelegt ist. Dieser Kreislauf umfasst insbesondere ein Gebläse zum Antreiben des Luftstroms, einen Kondensator zum Auskondensieren von Feuchte und eine Heizeinrichtung zum Beheizen des Luftstroms, nachdem dieser in dem Kondensator von auskondensierter Feuchte befreit wurde. Aus der Heizeinrichtung gelangt der Luftstrom wieder in den Behandlungsraum und von dort zum Kondensator, wobei die Platzierung des Gebläses grundsätzlich an beliebiger Stelle im Kreislauf erfolgen kann.

Die Einstellung des oszillierenden Partialdrucks an Wasserdampf in dem Luftstrom kann auch derart erfolgen, dass das Auskondensieren von Feuchte aus dem Luftstrom nach dem Beaufschlagen des Textilstücks in oszillierender Weise erfolgt. Dies wird in der Vorrichtung insbesondere dadurch bewerkstelligt, dass der Kreislauf einen entsprechend eingerichteten und durch die Steuereinrichtung entsprechend steuerbaren Kondensator aufweist. Solches Steuern kann erfolgen durch Steuerung der Wärmeabfuhr aus dem Kondensator. Bei einem Kondensator, der als Wärmeaustauschmedium Umgebungsluft verwendet, kann die Kondensationsleistung gesteuert werden über die Steuerung der Zufuhr an Umgebungsluft für den Wärmeaustausch.

Die Vorrichtung ist vorzugsweise eingerichtet zum gleichzeitigen Trocknen einer Vielzahl von Textilstücken.

Anwendung des Verfahrens und Bestimmung der Vorrichtung erfolgen vorzugsweise für ein Textilstück, welches einen geschichteten Aufbau mit einer semipermeablen Membran aufweist. Die Vorrichtung ist in diesem Zusammenhang mit besonderem Vorzug derart ausgestaltet, dass die Steuereinrichtung einem Benutzer eine Mehrzahl von Verfahren zum Trocknen eines Textilstücks zur Auswahl anbietet, wobei eines dieser Verfahren gestaltet ist in soeben beschriebener Weise und angeboten wird zur Trocknung eines Textilstücks, welches einen geschichtetem Aufbau mit einer semipermeablen Membran aufweist.

Ausführungsbeispiele der Erfindung werden nachfolgend anhand der Zeichnungen erläutert.

Im Einzelnen zeigen:
- Fig. 1 und 2:: Verläufe von Temperatur- und Heizleistung in einem Verfahren zum Trocknen eines Textilstücks gemäß hier offenbarter bzw. herkömmlicher Lehre;
- Fig. 3:: eine Skizze einer Vorrichtung zur Ausführung des hier offenbarten Verfahrens;
- Fig. 4:: eine Skizze eines Textilstücks mit geschichtetem Aufbau und einer semipermeablen Membran.

Zu Fig. 1 und Fig. 2 sei angenommen, dass zu einem zeitlichen Nullpunkt das Trocknen eines Textilstücks begonnen wird. Wie aus Fig. 2 erkennbar, wird ein dazu eingesetzter Luftstrom stark und weitestgehend kontinuierlich beheizt - dies ist in der mit dem Buchstaben P bezeichneten unteren Kurve dargestellt, so dass die Temperatur schnell und kontinuierlich auf einem vorgegebenen Wert ansteigt - siehe die mit dem Buchstaben T bezeichnete Kurve. Im späteren Verlauf des Prozesses erreicht die Temperatur T einen bestimmten Schwellwert, worauf die Heizleistung vermindert wird, um den Luftstrom bei einer weitgehend konstanten Temperatur zu halten. Nach Beendigung der Trocknung, welche mittels eines geeigneten Sensors, der die verbleibende Feuchte der getrockneten Textilstücke, bestimmt, festgestellt wird, wird die Beheizung abgestellt und die Temperatur T fällt auf einen einer Umgebungstemperatur entsprechenden Wert ab. Damit ist der Prozess beendet.

Verlauf von Temperatur T und Heizleistung P eines Verfahrens gemäß vorliegender neuer Lehre ergeben sich aus Fig. 1. Nach einer weitgehend kontinuierlichen Beheizung zur Erreichung eines für die Trocknung angemessenen Temperaturniveaus wird die Temperatur T nicht weitgehend konstant gehalten, sondern in relativ schnellen Schritten um einen Mittelwert oszilliert; bevorzugte Zeit- und Temperaturwerte sind obiger Beschreibung bevorzugter Ausgestaltungen zu entnehmen. Zu diesem Zweck wird die Beheizung ebenfalls in oszillierender Weise durchgeführt. Diese Oszillation bricht ein Fließgleichgewicht, welches sich in den Prozess gem. Fig. 2 einstellen würde, und unterstützt die Abführung von Feuchte durch eine semipermeable Membran. Entsprechende Textilstücke können daher mit einem Prozess gemäß Fig. 1 bedeutend schneller getrocknet werden als mit einem Prozess gem. Fig. 2.

Fig. 3 zeigt eine Skizze einer Vorrichtung zum Trocknen eines Textilstücks 1. Dazu befindet diese sich in einer rotierenden Trommel 2 in einem Behandlungsraum wird durchsetzt von einem durch Pfeile mit durchgezogenen Linien symbolisierten Luftstrom. Dieser weist eine geeignete hohe Temperatur auf, um Feuchte aus dem Textilstück 1 abzuführen. Der Luftstrom wird angetrieben von einem Gebläse 3, welches seinerseits von einem Motor 4 angetrieben wird. Von dem Gebläse 3 gelangt der Luftstrom zu einem Kondensator 5, in welchem der Luftstrom abgekühlt und ein Teil der in ihm enthaltenen Feuchte auskondensiert wird. Die auskondensierte Feuchte wird einem Auffanggefäß 6 zugeführt und nach Benutzen der Vorrichtung entsorgt. Vom Kondensator 5 gelangt der abgekühlte und von Feuchte befreite Luftstrom zu einer Heizeinrichtung 7, wo er wieder auf die zur Behandlung des Textilstücks 1 gewünschte Temperatur aufgeheizt wird. Von der Heizeinrichtung 7 gelangt der Luftstrom zurück zur Trommel 2 und dem Textilstück 1. Zur Steuerung der Vorrichtung im Sinne des soeben beschriebenen Prozesses ist eine entsprechend programmierte Steuereinrichtung 8 vorgesehen. Die Steuereinrichtung 8 steuert die Trommel 2, das Gebläse 3, den Kondensator 5 und die Heizeinrichtung 7. Sie ist ausgelegt und eingerichtet, um in dem das Textilstück beaufschlagten Luftstrom einen oszillierenden Partialdruck an Wasserdampf zu erzeugen. Zu diesem Zweck greift sie zu auf die Heizeinrichtung 7 und/oder den Kondensator 5.

Die Vorrichtung bietet einem Benutzer eine Mehrzahl von Verfahren zum Trocknen eines Textilstücks zur Auswahl an. Die Auswahl erfolgt mittels eines Drehknopfes 9, an welchem eine entsprechende Skala 10 angebracht ist.

Fig. 4 zeigt der eine Skizze eines Textilstücks 1 mit einem geschichteten Aufbau. Dabei ist zwischen einer oberen Textillage 11 und einer unteren Textillage 12 eine semipermeable Membran 13 eingefügt. Diese semipermeable Membran 13 kann als eigenständige Komponente oder als Schicht auf einem geeignetem Trägermaterial vorgesehen sein.

## Patentansprüche

1. Verfahren zum Trocknen eines Textilstücks (1) mit einer semipermeablen Membran (13), wobei das Textilstück (1) von einem Luftstrom zur Abführung von Feuchte beaufschlagt wird, wobei ein Partialdruck von Wasserdampf in dem Luftstrom durch entsprechende oszillierende Beheizung des Luftstroms oder durch oszillierendes Auskondensieren von Feuchte aus dem Luftstrom variiert wird und der das Textilstück (1) beaufschlagende Luftstrom einen oszillierenden Partialdruck an Wasserdampf aufweist, wobei der oszillierende Partialdruck durch eine oszillierende Temperatur im Luftstrom bewirkt wird, wobei die oszillierende Temperatur durch eine oszillierende Heizung des Luftstroms bewirkt wird, wobei die Heizung abwechselnd eingeschaltet und ausgeschaltet wird, wobei jede Periode eines Ausschaltens zwischen 100 und 200 s, insbesondere zwischen 120 und 180 s, dauert, wobei die Temperatur mit einer Amplitude von zumindest 10 Kelvin, insbesondere etwa 20 Kelvin, oszilliert, sodass über der Membran (13) ein Partialdruckgefälle, welches ausreicht, um Wasserdampf durch die Membran (13) zu treiben, erzeugt wird.

2. Verfahren nach Anspruch 1, bei dem ein einzelnes Textilstück (1) mit einer semipermeablen Membran (13) getrocknet wird, und bei dem jede Periode des Ausschaltens etwa 180 s dauert.

3. Verfahren nach einem der vorigen Ansprüche, bei dem das Textilstück (1) in dem Luftstrom bewegt wird.

4. Verfahren nach einem der vorigen Ansprüche, bei dem der Luftstrom in einem Kreislauf (2, 3, 5, 7) geführt wird.

5. Verfahren nach Anspruch 4, bei dem aus dem Luftstrom nach dem Beaufschlagen des Textilstücks (1) Feuchte oszillierend auskondensiert wird.

6. Verfahren nach einem der vorigen Ansprüche, welches angewendet wird an einem Textilstück (1), welches einen geschichteten Aufbau mit einer semipermeablen Membran (13) aufweist.

7. Vorrichtung zur Durchführung des Verfahrens zum Trocknen eines Textilstücks (1) mit einer semipermeablen Membran (13) nach einem der vorigen Ansprüche, umfassend:
a) einen Behandlungsraum (2) zum Aufnehmen des Textilstücks (1);
b) Mittel (3, 5, 7) zur Erzeugung eines Luftstroms zum Abführen von Feuchte aus dem Textilstück (1), wobei der Luftstrom durch entsprechende oszillierende Beheizung des Luftstroms oder durch oszillierendes Auskondensieren von Feuchte aus dem Luftstrom einen variablen Partialdruck von Wasserdampf aufweist;
c) eine Steuereinrichtung (8), welche zum Erzeugen eines in dem Luftstrom oszillierenden Partialdrucks von Wasserdampf und zum Erzeugen eines über der Membran (13) einstellenden Partialdruckgefälles, welches ausreicht, um Wasserdampf durch die Membran (13) zu treiben, eingerichtet ist, wobei die Mittel (3,5,7) eine Heizeinrichtung (7) für den Luftstrom aufweisen, welche eingerichtet ist für eine oszillierende Beheizung des Luftstroms, wobei die Steuereinrichtung (8) eingerichtet ist zum abwechselnden Einschalten und Ausschalten der Heizeinrichtung (7), wobei jede Periode eines Ausschaltens zwischen 100 und 200 s, insbesondere zwischen 120 und 180 s, dauert, wobei die Steuereinrichtung (8) eingerichtet ist zur oszillierenden Beheizung mit einer Amplitude von zumindest 10 Kelvin, insbesondere etwa 20 Kelvin.

8. Vorrichtung nach Anspruch 7, bei der der Behandlungsraum (2) eine rotierbare Trommel (2) zur Bewegung des Textilstücks (1) im Luftstrom aufweist.

9. Vorrichtung nach Anspruch 7 oder 8, bei der ein Kreislauf (2,3,5,7) zur Führung des Luftstroms vorgesehen ist.

10. Vorrichtung nach Anspruch 9, bei der
a) der Kreislauf (2, 3, 5, 7) einen Kondensator (5) zum Auskondensieren von Feuchte aus dem Luftstrom umfasst, welcher eingerichtet ist zu einem oszillierenden Auskondensieren;
b) der Kondensator (5) durch die Steuereinrichtung (8) zum oszillierenden Auskondensieren steuerbar ist.

11. Vorrichtung nach einem der Ansprüche 7 bis 10, welche eingerichtet ist zum gleichzeitigen Trocknen einer Vielzahl von Textilstücken (1).

12. Vorrichtung nach einem der Ansprüche 7 bis 11, bei der
a) die Steuereinrichtung (8) einem Benutzer eine Mehrzahl von Verfahren zum Trocknen eines Textilstücks (1) zur Auswahl anbietet;
b) eines dieser Verfahren zum Trocknen eines Textilstücks (1) eingerichtet ist zum Beaufschlagen des Textilstücks (1) von einem Luftstrom zur Abführung von Feuchte, wobei ein Partialdruck von Wasserdampf in dem das Textilstück (1) beaufschlagenden Luftstrom oszillierend variiert wird, und dieses Verfahren angeboten wird zur Trocknung eines Textilstücks (1), welches einen geschichteten Aufbau (11, 12, 13) mit einer semipermeablen Membran (13) aufweist.

## Claims

1. Method for drying a piece of textile (1) that has a semipermeable membrane (13),
wherein said piece of textile (1) is impinged upon by an air flow to evacuate moisture, a partial water vapour pressure in the air flow being varied by corresponding oscillating heating of the airflow or by oscillating condensation of moisture out of the air flow, and the air flow impinging upon the piece of textile (1) exhibits an oscillating partial water vapour pressure, wherein the oscillating partial pressure is brought about by an oscillating temperature in the air flow, wherein the oscillating temperature is brought about by heating the air flow in an oscillating fashion, wherein the heating is switched alternately on and off, wherein each off period lasts between 100 and 200 s, in particular between 120 and 180 s, wherein the temperature oscillates with an amplitude of at least 10 kelvin, in particular about 20 kelvin, such that a partial pressure gradient is generated over the membrane (13), being sufficient to drive water vapour out through said membrane (13).

2. Method according to claim 1, in which a single piece of textile (1) having a semipermeable membrane (13) is dried, and in which each off period lasts around 180 s.

3. Method according to one of the preceding claims, in which the piece of textile (1) is moved about in the air flow.

4. Method according to one of the preceding claims, in which the air flow circulates within a circuit (2, 3, 5, 7).

5. Method according to claim 4, in which moisture is condensed out of the air flow in an oscillating fashion after impinging upon the piece of textile (1).

6. Method according to one of the preceding claims, which is applied to a piece of textile (1) that is provided with a layered structure having a semipermeable membrane (13).

7. Apparatus for performing the method for drying a piece of textile (1) having a semipermeable membrane (13), according to one of the preceding claims, comprising:
a) a processing space (2) to accommodate the piece of textile (1);
b) means (3, 5, 7) for generating an air flow to evacuate moisture from the piece of textile (1), wherein the air flow has a variable partial water vapour pressure thanks to corresponding oscillating heating of the air flow or thanks to oscillating condensation of moisture out of the air flow;
c) a control device (8) which is set up to generate an oscillating partial water vapour pressure in the air flow and to generate a partial pressure gradient over the membrane (13), being sufficient to drive water vapour out through said membrane (13), wherein the means (3, 5, 7) have a heating device (7) for the air flow that is capable of heating the air flow in an oscillating fashion, wherein the control device (8) is capable of switching the heating device (7) alternately on and off, each off period lasting between 100 and 200 s, in particular between 120 and 180 s, wherein the control device (8) is capable of oscillating heating with an amplitude of at least 10 kelvin and in particular about 20 kelvin.

8. Apparatus according to claim 7, in which the processing space (2) has a drum (2) which can be rotated so as to move the piece of textile (1) around in the air flow.

9. Apparatus according to claim 7 or 8, in which a circuit (2, 3, 5, 7) is provided for circulating the air flow.

10. Apparatus according to claim 9, in which
a) the circuit (2, 3, 5, 7) comprises a condenser (5) for condensing moisture out of the air flow, being capable of causing said moisture to condense out in an oscillating fashion;
b) the condenser (5) can be regulated by the control device (8) for the purpose of condensing out moisture in an oscillating fashion.

11. Apparatus according to one of the claims 7 to 10, which is capable of simultaneously drying a plurality of pieces of textile (1).

12. Apparatus according to one of the claims 7 to 11, in which
a) the control device (8) provides users with a choice between a plurality of methods for drying a piece of textile (1);
b) one of said methods for drying a piece of textile (1) is capable of causing the piece of textile (1) to be impinged upon by an air flow to evacuate moisture, a partial water vapour pressure in the air flow that impinges upon the piece of textile (1) being varied in an oscillating fashion, said method being offered for the purpose of drying a piece of textile (1) that is provided with a layered structure (11, 12, 13) encompassing a semipermeable membrane (13).

## Revendications

1. Procédé pour le séchage d'un article textile (1) avec une membrane semi-perméable (13), dans lequel l'article textile (1) est soumis à un écoulement d'air pour l'évacuation de l'humidité, dans lequel une pression partielle de la vapeur d'eau varie au sein de l'écoulement d'air sous l'effet du chauffage oscillant correspondant de l'écoulement d'air ou de la condensation oscillante de l'humidité au départ de l'écoulement d'air et l'écoulement d'air alimentant l'article textile (1) présente une pression partielle oscillante en vapeur d'eau, dans lequel la pression partielle oscillante est induite par une température oscillante au sein de l'écoulement d'air, dans lequel la température oscillante est induite par un chauffage oscillant de l'écoulement d'air, dans lequel le chauffage est alternativement mis en et hors circuit, dans lequel chaque période d'une mise hors circuit dure entre 100 et 200 s, en particulier entre 120 et 180 s, dans lequel la température oscille selon une amplitude d'au moins 10 Kelvin, en particulier d'environ 20 Kelvin, de sorte qu'une chute de pression partielle suffisante afin de faire passer la vapeur d'eau à travers la membrane (13) est générée à travers la membrane (13).

2. Procédé selon la revendication 1, dans lequel un seul article textile (1) avec une membrane semi-perméable (13) est séché et dans lequel chaque période de mise hors service dure environ 180 s.

3. Procédé selon l'une des revendications précédentes, dans lequel l'article textile (1) est déplacé dans l'écoulement d'air.

4. Procédé selon l'une des revendications précédentes, dans lequel l'écoulement d'air est mené dans un circuit (2, 3, 5, 7).

5. Procédé selon la revendication 4, dans lequel de l'humidité est condensée de façon oscillante au départ de l'écoulement d'air après l'alimentation de l'article textile (1).

6. Procédé selon l'une des revendications précédentes appliqué à un article textile (1) présentant une structure stratifiée avec une membrane semi-perméable (13).

7. Dispositif pour l'exécution du procédé de séchage d'un article textile (1) avec une membrane semi-perméable (13) selon l'une des revendications précédentes, comprenant :
a) un espace de traitement (2) pour l'accueil de l'article textile (1) ;
b) des moyens (3, 5, 7) afin de générer un écoulement d'air pour l'évacuation d'humidité au départ de l'article textile (1), dans lequel l'écoulement d'air présente une pression partielle de vapeur d'eau variable suite au chauffage oscillant correspondant de l'écoulement d'air ou à la condensation oscillante de l'humidité au départ de l'écoulement d'air ;
c) une unité de commande (8) aménagée afin de générer une pression partielle de vapeur d'eau oscillante au sein de l'écoulement d'air et afin de générer une chute de pression partielle agissant via la membrane (13) et suffisante afin de faire passer de la vapeur d'eau à travers la membrane (13), dans lequel les moyens (3, 5, 7) présentent un dispositif de chauffage (7) pour l'écoulement d'air, aménagé pour un chauffage oscillant de l'écoulement d'air, dans lequel l'unité de commande (8) est aménagée en vue de la mise en et hors service alternée du dispositif de chauffage (7), chaque période de mise hors service durant entre 100 et 200 s, en particulier entre 120 et 180 s, dans lequel le dispositif de commande (8) est aménagé en vue du chauffage oscillant selon une amplitude d'au moins 10 Kelvin, en particulier d'environ 20 Kelvin.

8. Dispositif selon la revendication 7, dans lequel l'espace de traitement (2) présente un tambour rotatif (2) pour le déplacement de l'article textile (1) dans l'écoulement d'air.

9. Dispositif selon la revendication 7 ou 8, dans lequel un circuit (2, 3, 5, 7) de guidage de l'écoulement d'air est prévu.

10. Dispositif selon la revendication 9, dans lequel
a) le circuit (2, 3, 5, 7) englobe un condensateur (5) pour la condensation d'humidité au départ de l'écoulement d'air, lequel condensateur est aménagé en vue d'une condensation oscillante ;
b) le condensateur (5) est commandable via le dispositif de commande (8) en vue de la condensation oscillante.

11. Dispositif selon l'une des revendications 7 à 10, aménagé en vue du séchage concomitant d'une pluralité d'articles textile (1).

12. Dispositif selon l'une des revendications 7 à 11, dans lequel
a) le dispositif de commande (8) offre à un utilisateur le choix parmi une pluralité de procédés pour le séchage d'un article textile (1) ;
b) un de ces procédés pour le séchage d'un article textile (1) est aménagé afin d'alimenter l'article textile (1) en un écoulement d'air pour l'évacuation d'humidité, dans lequel une pression partielle de vapeur d'eau dans l'écoulement d'air alimentant l'article textile (1) est soumise à une variation oscillante et de procédé est proposé pour le séchage d'un article textile (1) présentant une structure stratifiée (11, 12, 13) avec une membrane semi-perméable (13).
